# EUROPÄISCHE PATENTSCHRIFT

(11) **EP 0 962 006 B1**
(45) Veröffentlichungstag und Bekanntmachung des Hinweises auf die Patenterteilung: **04.10.2001**
(21) Anmeldenummer: 98912231.2
(22) Anmeldetag: 13.02.1998
(51) Int. Cl.: G08G 1/095, G08G 1/0967

(54) **DATENÜBERTRAGUNGSEINRICHTUNG FÜR VERKEHRSLEIT- UND VERKEHRSINFORMATIONSSYSTEME**
DATA TRANSMISSION DEVICE FOR TRAFFIC-GUIDANCE AND TRAFFIC-INFORMATION SYSTEMS
DISPOSITIF DE TRANSMISSION DE DONNEES POUR SYSTEMES DE GUIDAGE ET D'INFORMATION CONCERNANT LA CIRCULATION

(30) Priorität: 19.02.1997 DE 19706480
(43) Veröffentlichungstag der Anmeldung: 08.12.1999
(73) Patentinhaber: SIEMENS AKTIENGESELLSCHAFT, 80333 München (DE)
(72) Erfinder: SEEMANN, Joachim, D-82110 Germering (DE)
(86) Internationale Anmeldenummer: DE9800435
(87) Internationale Veröffentlichungsnummer: WO9837529

(56) Entgegenhaltungen:
- EP-A- 0 256 483
- EP-A- 0 330 165
- EP-A- 0 726 554
- DE-A- 3 535 204
- FR-A- 2 586 844
- GB-A- 2 265 041
- US-A- 5 204 536
- US-A- 5 457 450

## Beschreibung

Die Erfindung bezieht sich auf eine Datenübertragungseinrichtung für Verkehrsleit- und Verkehrsinformationssysteme nach dem Oberbegriff des Patentanspruches 1.

Aus EP-A-0 25 64 83 ist ein Verkehrsleitsystem bekannt,in dem Leitinformationen zu Fahrzeugen übermittelt werden. Dabei soll die Infrastruktur für ein solches Verkehrsinformationssystem mit möglichst geringem Aufwand geschaffen werden, indem beispielsweise vorhandene Verkehrssignalrechner für Lichtsignalgebersteuerungen mit herangezogen werden. Dafür wird vorgeschlagen, zusätzlich zu einem Lichtsignalgeber, eine Sende- und Empfangseinrichtung, eine sog. Bake, am Lichtsignalmast anzubringen, was mit Aufwand und Anschlußarbeiten und -kosten verbunden ist. Außerdem sind unterschiedliche Techniken zum Betrieb der Lichtsignalgeber und der Sende- und Empfangseinrichtungen notwendig.

Konventionell wird in Lichtsignalgebern farbiges Licht mit einer Glühlampe erzeugt, vor der eine farbige Filterplatte angeordnet ist. Bekannt ist der Effekt, daß aufgrund der Lichtverhältnisse in der Umgebung die farbige Filterplatte auch bei ausgeschalteter Glühlampe scheinbar leuchtet, das heißt nicht deutlich ist, ob das entsprechende Signal an- oder ausgeschaltet ist. Ein weiterer Nachteil bei der Verwendung von Glühlampen besteht darin, daß diese Licht in einem breitbandigem Strahlungspektrum abgeben und nur ein kleiner Prozentsatz in der gewünschten Farbe herausgefiltert und dadurch nur ein Bruchteil der eingesetzten Energie genutzt wird.

Aus US-PS-5 457 450 ist bekannt, daß diese Nachteile durch Verwendung von LEDs (Light Emitting Diode) als Strahlungsquelle behoben werden können, da die LEDs nahezu monochromatisches Licht in der gewünschten Farbe produzieren und daher keine Filter benötigen, die die oben beschriebene täuschende Reflexion verursachen können. Außerdem wird bei Verwendung von LEDs fast 100% der erzeugten Energie in Licht der gewünschten Farbe umgesetzt.

Aufgabe der Erfindung ist es, eine Datenübertragungseinrichtung in Lichtsignalgebern zu entwickeln, die sowohl als Signalgeber als auch für die Übermittlung von Daten geeignet ist und dabei für beide Funktionen eine Ansteuertechnik mit Strompulsen im Hochfrequenzbereich verwendet.

Die Aufgabe wird bei einer Datenübertragungseinrichtung der eingangs genannten Art erfindungsgemäß dadurch gelöst, daß eine Leuchtdiodenmatrix als Signaleinheit eingesetzt wird, mit den kennzeichnenden Merkmalen des Anspruchs 1.

Die Gruppe der im sichtbaren Bereich emittierenden Leuchtdioden und die Gruppe der im Infrarotbereich emittierenden Leuchtdioden lassen sich dabei separat ansteuern. Ein Vorteil dieser Anordnung gegenüber der herkömmlichen Realisierung von Signalgebern mit ungepulster oder niederfrequenter Stromversorgung und Sendeeinrichtungen mit hochfrequenter Ansteuerung ist die nun mögliche gemeinsame Betriebstechnik, da beide Typen von Dioden mit Strompulsen im Hochfrequenzbereich betrieben werden. Die im sichtbaren Bereich emittierte Lichtleistung läßt sich dadurch leichter regeln, während die Pulse der im Infrarotbereich emittierenden Dioden zur Informationsübertragung codiert werden können. Je nach Ausgestaltung der Erfindung kann die Übertragung der Daten vom Verkehrszentralrechner zur Sendeeinheit dabei über Kabel, durch Infrarotübertragung oder durch Funkübertragung geschehen.

Damit die unter Sicherungsaspekten wichtige Überwachung für das Sperrsignal Rot weiterhin mit der bewährten Technik der Messung des Stroms durch die Glühlampe des Rotlichtes erfolgen kann, wird in einer bevorzugten Weiterbildung der Erfindung das Gelblicht eines Rot-Gelb-Grün-Lichtsignalgebers durch eine Leuchtdiodenmatrix aus gelb emittierenden Leuchtdioden und Infrarotdioden gebildet. Eine solche Anordnung läßt sich dann einfach in bereits vorhandene Lichtsignalgeber integrieren.

In einer weiteren Ausgestaltung der Erfindung sind neben den im sichtbaren Bereich emittierenden Leuchtdioden und den im Infrarotbereich emittierenden Leuchtdioden auch Photodioden in die Leuchtdiodenmatrix integriert, um Signale von Verkehrsteilnehmern empfangen und an die Verkehrsleitzentrale weiterleiten zu können.

Nachfolgend wird die Erfindung anhand der in den Zeichnungen dargestellten Ausführungsbeispiele weiter erläutert. Dabei zeigen
Figur 1 eine Vorderansicht eines Rot-Gelb-Grün-Lichtsignalgebers mit einer Leuchtdiodenmatrix und
Figur 2 einen Querschnitt durch einen Rot-Gelb-Grün-Lichtsignalgeber mit einer Leuchtdiodenmatrix mit einer schematischen Schaltungsanordnung, wobei die Steuersignale über Kabel übertragen werden und
Figur 3 einen Querschnitt durch einen Rot-Gelb-Grün-Lichtsignalgeber mit einer Leuchtdiodenmatrix mit einer drahtlosen Übertragung der Steuersignale und
Figur 4 einen Querschnitt durch einen Rot-Gelb-Grün-Lichtsignalgeber mit einer Leuchtdiodenmatrix mit einer drahtlosen Übertragung und dem zusätzlichen Einbau von Photodioden.

Figur 1 zeigt die Vorderansicht eines Rot-Gelb-Grün-Lichtsignalgebers LS. Rotlicht RL und Grünlicht GL sind dabei wie bekannt durch eine Glühlampe mit Filterscheibe realisiert und nur schematisch dargestellt. Das Gelblicht besteht aus einer Leuchtdiodenmatrix, die sich aus einer großen Anzahl Leuchtdioden SIL (typischerweise 300 - 500) und einer Anzahl Infrarotleuchtdioden IRL (typischerweise 60 - 100) zusammensetzt.

Die Figur 2 zeigt schematisch im Querschnitt, daß die gelb emittierenden Leuchtdioden SIL gemeinsam an eine elektronische Steuerung ES angeschlossen sind, die über eine Steuereinheit SE mit einer Verkehrsleitzentrale VLZ verbunden ist. Rotlicht RL und Grünlicht GL sind ebenfalls über die Steuereinheit SE mit der Verkehrsleitzentrale VLZ verbunden. Die im Infrarotbereich emittierenden Dioden IRL sind mit einer weiteren Steuerung IS verbunden, die ihrerseits über Datenleitungen DL mit der Steuereinheit SE verbunden ist und die auszusendenden Signale von der Verkehrsleitzentrale VLZ übermittelt bekommt. Durch die Verwendung von hochfrequenten Strompulsen sowohl zum Regeln der ausgesendeten Lichtleistung der im sichtbaren Bereich emittierenden Leuchtdioden, als auch zur Informationsübertragung mit den im Infrarotbereich emittierenden Leuchtdioden lassen sich die elektronische Steuerung ES und die weitere Steuerung IS in vorteilhafter Weise in einer gemeinsamen Technik (beispielsweise einem gemeinsamen ASIC) realisieren.

Figur 3 zeigt schematisch im Querschnitt wie in der Ausführung nach Fig. 2 die Übertragung der Daten von der Steuereinheit SE zu der weiteren Steuerung IS der im Infrarotbereich emittierenden Dioden durch drahtlose Übertragung ausgeführt wird. Dazu sind sowohl die weitere Steuerung IS mit einer Sende- und Empfangseinheit SIS wie auch die Steuereinheit SE mit einer weiteren Sende- und Empfangseinheit SSE verbunden. Beide Sende- und Empfangseinheiten können nun entweder durch Funk- oder Infrarotübertragung miteinander kommunizieren.

In Figur 4 ist die Ausführung nach Figur 3 dahingehend erweitert, daß zusätzlich Photodioden PD in die Leuchtdiodenmatrix integriert sind, die Signale von den Fahrzeugen empfangen können und über eine zusätzliche Steuerung PS und die Sende- und Empfangseinheit SIS mit der Steuereinheit SE und damit der Verkehrsleitzentrale VLZ verbunden sind.

## Patentansprüche

1. Datenübertragungseinrichtung für ein Verkehrsleit- und Verkehrsinformationssystem zur Kommunikation mit mit Detektoren ausgerüsteten Fahrzeugen, die über eine Steuereinheit (SE) mit einer Verkehrsleitzentrale (VKZ) verbunden und an einem Lichtsignalgeber installiert ist sowie im Infrarotbereich emittierende Leuchtdioden (IRL) umfaßt,
**dadurch gekennzeichnet, daß** mindestens eine Lichteinheit des Lichtsignalgebers (LS) eine Matrix aus Leuchtdioden aufweist, in der sowohl im sichtbaren Bereich emittierende Leuchtdioden (SIL) als auch die im Infrarotbereich emittierenden Leuchtdioden (IRL) zur Datenübertragung angeordnet sind.

2. Datenübertragungseinrichtung nach Anspruch 1,
**dadurch gekennzeichnet,**
**daß** die im Infrarotbereich emittierenden Leuchtdioden (IRL) in der Matrix jeweils einzeln benachbart zu den im sichtbaren Bereich emittierenden Leuchtdioden (SIL) angeordnet sind.

3. Datenübertragungseinrichtung nach Anspruch 1,
**dadurch gekennzeichnet, daß** die im Infrarotbereich emittierenden Leuchtdioden (IRL) zu mindestens einer Gruppe zusammengefaßt sind, die benachbart zu den im sichtbaren Bereich emittierenden Leuchtdioden (SIL) angeordnet ist.

4. Datenübertragungseinrichtung nach einem der Ansprüche 1 bis 3,
**gekennzeichnet durch** je eine elektronische Steuerung (IS,ES) zum Zuführen hochfrequenter Strompulse an die im Infrarotbereich bzw. die im sichtbaren Bereich emittierenden Leuchtdioden (IRL,SIL).

5. Datenübertragungseinrichtung nach einem der Ansprüche 1 bis 4,
**dadurch gekennzeichnet, daß** die elektronische Steuerung (IS) der im Infrarotbereich emittierenden Leuchtdioden (IRL) mit der Steuereinheit (SE) über eine Datenleitung (DL) verbunden ist.

6. Datenübertragungseinrichtung nach einem der Ansprüche 1 bis 4,
**dadurch gekennzeichnet, daß** die elektronische Steuerung (IS) der im Infrarotbereich emittierenden Leuchtdioden (IRL) mit der Steuereinheit (SE) durch Funkübertragung zwischen einer an die Steuereinheit angeschlossene Sende- und Empfangseinrichtung (SSE) und einer Sende- und Empfangsvorrichtung (SIS) der elektronischen Steuerung (IS) der im Infrarotbereich emittierenden Leuchtdioden (IRL) verbunden ist.

7. Datenübertragungseinrichtung nach einem der Ansprüche 1 bis 4,
**dadurch gekennzeichnet, daß** die elektronische Steuerung (IS) der im Infrarotbereich emittierenden Leuchtdioden (IRL) mit der Steuereinheit (SE) durch Infrarotübertragung zwischen einer an die Steuereinheit angeschlossene Sende- und Empfangseinrichtung (SSE) und einer Sende- und Empfangsvorrichtung (SIS) der elektronischen Steuerung (IS) der im Infrarotbereich emittierenden Leuchtdioden (IRL) verbunden ist.

8. Datenübertragungseinrichtung nach einem der vorhergehenden Ansprüche,
**gekennzeichnet durch** einen Rot-Gelb-Grün-Lichtsignalgeber (LS) mit einem Gelblicht, das **durch** eine Vielzahl Gelb emittierender Leuchtdioden und einer Anzahl Infrarot emittierender Leuchtdioden (IRL) zur Datenübertragung gebildet ist.

9. Datenübertragungseinrichtung nach einem der vorhergehenden Ansprüche,
**dadurch gekennzeichnet, daß** die Matrix zusätzlich Photodioden (PD) zum Empfang von Signalen von Fahrzeugen aufweist.

## Claims

1. Data transmission device for a traffic management system for communication with vehicles equipped with detectors, which is connected to a traffic control centre (VKZ) via a control unit (SE) and is installed on a light signal transmitter and comprises light emitting diodes (IRL) emitting in the infrared range,
**characterized in that** at least one light unit of the light signal transmitter (LS) has a matrix of light emitting diodes in which both light emitting diodes (SIL) emitting in the visible range and the light emitting diodes (IRL) for data transmission, emitting in the infrared range, are arranged.

2. Data transmission device according to Claim 1,
**characterized in that**
the light emitting diodes (IRL) emitting in the infrared range are in each case arranged individually adjacently to the light emitting diodes (SIL) emitting in the visible range in the matrix.

3. Data transmission device according to Claim 1,
**characterized in that**
the light emitting diodes (IRL) emitting in the infrared range are combined to form at least one group which is arranged adjacently to the light emitting diodes (SIL) emitting in the visible range.

4. Data transmission device according to one of Claims 1 to 3,
**characterized by** one electronic controller (IS, ES) each for supplying high-frequency current pulses to the light emitting diodes (IRL, SIL) emitting in the infrared range and, respectively, in the visible range.

5. Data transmission device according to one of Claims 1 to 4,
**characterized in that** the electronic controller (IS) of the light emitting diodes (IRL) emitting in the infrared range is connected to the control unit (SE) via a data line (DL).

6. Data transmission device according to one of Claims 1 to 4,
**characterized in that** the electronic controller (IS) of the light emitting diodes (IRL) emitting in the infrared range is connected to the control unit (SE) by radio transmission between a transceiver device (SSE) connected to the control unit and a transceiver device (SIS) of the electronic controller (IS) of the light emitting diodes (IRL) emitting in the infrared range.

7. Data transmission device according to one of Claims 1 to 4,
**characterized in that** the electronic controller (IS) of the light emitting diodes (IRL) emitting in the infrared range is connected to the control unit (SE) by infrared transmission between a transceiver device (SSE) connected to the control unit and a transceiver device (SIS) of the electronic controller (IS) of the light emitting diodes (IRL) emitting in the infrared range.

8. Data transmission device according to one of the preceding claims,
**characterized by** a red/amber/green light signal transmitter (LS) with an amber light which is formed by a multiplicity of light emitting diodes emitting amber and a number of light emitting diodes (IRL) for data transmission, emitting infrared.

9. Data transmission device according to one of the preceding claims,
**characterized in that** the matrix additionally has photo diodes (PD) for receiving signals from vehicles.

## Revendications

1. Dispositif de transmission de données pour un système de contrôle et d'information du trafic routier pour la communication avec des véhicules équipés de détecteurs, relié, par l'intermédiaire d'une unité de commande (SE) à un central de contrôle du trafic (VKZ), installé sur un feu de signalisation lumineuse et qui comporte des diodes électroluminescentes (IRL), qui rayonnent dans la gamme infrarouge,
**caractérisé par le fait**
que au moins une unité lumineuse du feu de signalisation lumineuse (LS) comporte une matrice de diodes électroluminescentes dans laquelle sont disposées aussi bien des diodes électroluminescentes (SIL), qui rayonnent dans la gamme de lumière visible, que les diodes électroluminescentes (IRL), qui émettent dans la gamme infrarouge, destinées à la transmission de données.

2. Dispositif de transmission de données selon la revendication 1
**caractérisé par le fait**
que les diodes électroluminescentes (IRL), qui émettent dans la gamme infrarouge, sont disposées dans la matrice une par une à côté des diodes électroluminescentes (SIL), qui rayonnent dans la gamme de lumière visible.

3. Dispositif de transmission de données selon la revendication 1
**caractérisé par le fait**
que les diodes électroluminescentes (IRL), qui émettent dans la gamme infrarouge, sont assemblées pour former au moins un groupe disposé à côté des diodes électroluminescentes (SIL), qui rayonnent dans la gamme de lumière visible.

4. Dispositif de transmission de données selon l'une des revendications 1 à 3
**caractérisé par**
une commande électronique (IS), prévue pour appliquer les impulsions de courant à haute fréquence aux diodes électroluminescentes (IRL), qui émettent dans la gamme infrarouge, et, respectivement, une commande électronique (ES) pour appliquer les impulsions de courant à haute fréquence aux diodes électroluminescentes (SIL), qui rayonnent dans la gamme de lumière visible.

5. Dispositif de transmission de données selon l'une des revendications 1 à 4
**caractérisé par le fait**
que la commande électronique (IS) des diodes électroluminescentes (IRL), qui émettent dans la gamme infrarouge, est reliée, par l'intermédiaire d'une ligne de données (DL), à l'unité de commande (SE).

6. Dispositif de transmission de données selon l'une des revendications 1 à 4
**caractérisé par le fait**
que la commande électronique (IS) des diodes électroluminescentes (IRL), qui émettent dans la gamme infrarouge, est reliée à l'unité de commande (SE) par transmission radio entre un dispositif émetteur-récepteur (SSE) relié à l'unité de commande et un dispositif émetteur-récepteur (SIS) de la commande électronique (IS) des diodes électroluminescentes (IRL), qui émettent dans la gamme infrarouge.

7. Dispositif de transmission de données selon l'une des revendications 1 à 4
**caractérisé par le fait**
que la commande électronique (IS) des diodes électroluminescentes (IRL), qui émettent dans la gamme infrarouge, est reliée à l'unité de commande (SE) par transmission infrarouge entre un dispositif émetteur-récepteur (SSE) relié à l'unité de commande et un dispositif émetteur-récepteur (SIS) de la commande électronique (IS) des diodes électroluminescentes (IRL), qui émettent dans la gamme infrarouge.

8. Dispositif de transmission de données selon l'une des revendications précédentes
**caractérisé par**
un feu de signalisation rouge-jaune-vert (LS) avec un feu jaune composé d'une pluralité de diodes électroluminescentes rayonnant dans le jaune et un nombre de diodes électroluminescentes (IRL), rayonnant dans l'infrarouge, pour la transmission de données.

9. Dispositif de transmission de données selon l'une des revendications précédentes
**caractérisé par le fait**
que la matrice comporte en supplément des photodiodes (PD) pour la réception de signaux provenant de véhicules.
